# EUROPÄISCHE PATENTANMELDUNG

(11) **EP 0 413 037 A1**
(43) Veröffentlichungstag der Anmeldung: **20.02.1991**
(21) Anmeldenummer: 89115054.2
(22) Anmeldetag: 16.08.1989
(51) Int. Cl.: H01J 49/30

(54) **Massenspektrometer für Ionen kleiner Massen**

(71) Anmelder: LEYBOLD AKTIENGESELLSCHAFT, D-63450 Hanau (DE)
(72) Erfinder: Grosse Bley, Werner, D-5300 Bonn 1 (DE)
(74) Vertreter: Leineweber, Jürgen, Dipl.-Phys.

(57) **Zusammenfassung**

Die Erfindung bezieht sich auf ein Massenspektrometer (7) zur Feststellung von Ionen kleiner Masse, vorzugsweise Heliumionen, mit einer Ionenquelle (14), mit einem die Trennung der Ionen bewirkenden elektrischen oder magnetischen Feld und mit einem Ionenfänger (18); um in dem Massenspektrometer ohne Einsatz eines gesonderten Meßgerätes den Druck messen und überwachen zu können, wird vorgeschlagen, daß sich in dem massendispersiven Feld eine Elektrode (21) befindet, welche derart ausgebildet und angeordnet ist, daß Ionen mit einer die eingestellte Masse überschreitenden Masse auf die Elektrode auftreffen. (Figur 2)

## Beschreibung

Die Erfindung bezieht sich auf ein Massenspektrometer zur Feststellung von Ionen kleiner Massen, vorzugsweise Heliumionen, mit einer Ionenquelle, mit einem die Trennung der Ionen bewirkenden elektrischen oder magnetischen Feld und mit einem Ionenfänger. Aus "Introduction to Mass-Spectrometry" von John Roboz, 1968, Kapitel 2 und 3, sind Spektrometer mit massendispersiven Feldern bekannt.

Auf die Masse 4 eingestellte Massenspektrometer werden bei Lecksuchgeräten eingesetzt, bei denen Helium als Testgas verwendet wird. Eine der Voraussetzungen für die Inbetriebnahme eines Lecksuchgerätes dieser Art ist ein ausreichend niedriger Druck im Massenspektrometer (etwa 10⁻⁴ mbar und weniger). Erst nach dem Erreichen dieses Druckes kann die Ionenquelle eingeschaltet und mit der Lecksuche, d. h. der Untersuchung eines Gasstromes auf das Vorhandensein von Helium, begonnen werden. Üblicherweise erfolgt die Feststellung des Druckes im Massenspektrometer mit Hilfe eines Ionisationsvakuummeters.

Der vorliegenden Erfindung liegt die Aufgabe zugrunde, ein Massenspektrometer der eingangs genannten Art derart auszubilden, daß zur Feststellung des Druckes im Massenspektrometer ein gesondertes Vakuummeter nicht mehr erforderlich ist.

Erfindungsgemäß wird diese Aufgabe dadurch gelöst, daß sich in dem massendispersiven Feld des Massenspektrometers eine Elektrode befindet, welche derart ausgebildet und angeordnet ist, daß der überwiegende Teil der Ionen mit einer die eingestellte Masse überschreitenden Masse auf die Elektrode auftrifft. Bei einem Massenspektrometer mit einer Elektrode dieser Art trifft ein maßgeblicher Anteil aller Ionen mit einer die eingestellte Masse überschreitenden Masse auf die Elektrode, so daß die Elektrode ein Signal liefert, welches dem Totaldruck im Massenspektrometer entspricht. Der Fehler, der dadurch verursacht wird, daß H₂ und/oder Helium-Ionen nicht auf die erfindungsgemäße Elektrode auftreffen, ist für die Betriebsdrücke zwischen 10⁻⁶ und 10⁻⁴ mbar in einem Heliumleckdetektor vernächlässigbar (unter 10 %). Die Empfindlichkeit und Linearität des Massenspektrometers für Wasserstoff- oder Heliumionen ist durch die erfindungsgemäße Elektrode nicht beeinträchtigt. Eine druckunabhängige, hochgenaue Helium- bzw. Wasserstoffkonzentrationsmessung ist bei Einlaß eines Gas/He- bzw. Gas/H₂-Gemisches möglich, da die Ionenstromverhältnisse bei gleicher Quelle stets stabil sind. Der Aufbau ist einfach, Justageprobleme bestehen wegen des relativ breiten Ionenstrahls nicht. Ein gesondertes Ionisationsvakuummeter ist nicht mehr erforderlich.

Weitere Vorteile und Einzelheiten der Erfindung sollen anhand von in den Figuren 1 und 2 dargestellten Ausführungsbeispielen erläutert werden. Es zeigen
- Figur 1 ein stark vereinfachtes Schema für einen Heliumlecksucher und
- Figur 2 einen Teilschnitt durch ein Massenspektrometer nach der Erfindung.

Der Heliumlecksucher nach Figur 1 umfaßt den Anschluß 1 für einen Prüfling oder einen Rezipienten, das Ventil 2, das in der zur Vorvakuumpumpe 3 führenden Leitung 4 angeordnet ist, das Ventil 5 sowie die Kühlfalle 6, beide in der zum Massenspektrometer 7 führenden Leitung 8 angeordnet, und die Hochvakuumpumpe 9, die sich in der parallel zur Leitung 4 geführten Leitung 11 befindet. Als Block 12 ist eine Steuerung dargestellt, die u. a. (nur diese Funktion ist dargestellt) dem Öffnen und Schließen der Ventile 2 und 5 dient. Die Betätigung der Ventile 2 und 5 geschieht in Abhängigkeit vom Druck im Bereich des Anschlusses 1 (Vakuummeßgerät 13) und in Abhängigkeit vom Druck im Massenspektrometer 7.

Der Ablauf eines Lecksuchvorganges erfolgt in der Weise, daß zunächst über die Leitung 4 bei offenem Ventil 2 und geschlossenem Ventil 5 eine Vorevakuierung erfolgt. Ist das gewünschte Vorvakuum erreicht (Meßgerät 13) und ist der Druck im Massenspektrometer 7 ausreichend niedrig, dann wird Ventil 2 geschlossen und Ventil 5 geöffnet. Vorzugsweise wird das Ventil 5 - abhängig vom Druckanstieg im Massenspektrometer - zunächst nur teilweise und dann, wenn die Gefahr eines zu hohen Druckes im Massenspektrometer 7 nicht mehr besteht, vollständig geöffnet.

Das Massenspektrometer 7 weist die Ionenquelle 14 auf, mit deren Hilfe die vom Anschluß 1 stammenden Gase ionisiert werden. Die Kühlfalle 6 schützt das Massenspektrometer 7 vor kondensierenden Gasen, vorzugsweise Wasserdampf. Die erzeugten Ionen gelangen in die Kammer 15, in der ein senkrecht zur Bildebene ausgerichtetes Magnetfeld vorhanden ist. Die Bewegung der Ionen erfolgt dadurch auf Kreisbahnen. Ionen der Masse 4 (gestrichelt eingezeichnete Ionenbahn 16) verlassen die Kammer 15 durch die Öffnung 17 und gelangen zum Ionenfänger 18. Die weiteren Mittel zur Registrierung und Anzeige von auf den Ionenfänger 18 auftreffenden Heliumionen sind nicht dargestellt. Ionen mit Massen, die die eingestellte Masse 4 überschreiten (Ionenbahnen 19) gelangen auf die stabförmige Elektrode 21. Dadurch wird ein Stromsignal erzeugt, das mit relativ hoher Genauigkeit dem Totaldruck in der Kammer 15 des Massenspektrometers 7 entspricht. Dieses Signal wird in der Steuerung 12 verarbeitet und kann - wie beschrieben und dargestellt - für die Festlegung des Zeitpunktes der Betätigung der Ventile 2 und 5 herangezogen werden.

Figur 2 läßt weitere Details des Massenspektrometers 7 mit dem Gehäuse 22 erkennen. Die Ionenquelle besteht aus den Kathoden 23, der beheizten Anode 24 und dem Abschirmrohr 25. Die erzeugten Ionen gelangen durch den Extraktor 26 in die Kammer 15. Die Achse des aus Ionenquelle 14 und Extraktor 26 bestehenden Systems ist mit 30 bezeichnet. Das im Bereich der Kammer 15 herrschende, senkrecht zur Bildebene ausgerichtete Magnetfeld ist durch gestrichelte Linienabschnitte angedeutet. Bolzen zur Befestigung der nicht dargestellten Magneten sind am Gehäuse 22 befestigt und mit 27 und 28 bezeichnet. Der Vakuumanschluß zur Evakuierung des Gehäuses 22 ist ebenfalls nicht dargestellt.

Die erzeugten Ionen treten unmittelbar hinter dem Extraktor 26 in das Magnetfeld ein. Ionen mit der Masse 4 (oder mit der Masse des leichten Gases, auf das das Massenspektrometer eingestellt ist) bewegen sich auf der Ionenbahn 16. Konzentrisch zur Ionenbahn 16 ist eine Zwischenblende 29 vorgesehen, welche sicherstellt, daß Ionen mit der "falschen" Masse nicht zum Ionenfänger 8 gelangen. Auch werden Verschmutzungen zurückgehalten. Bei 17 treten die Ionen aus dem Magnetfeld aus und gelangen zum Ionenfänger 18.

Die stabförmige Fängerelektrode 21 für die Messung des Totaldruckes innerhalb der Kammer 15 ist austauschbar am Gehäuse 22 befestigt. Dazu ist der Stab 21 in einem Paßstück 31 (gleichzeitig Stromdurchführung) mit Steckbuchse 32 gehaltert. Dieses Paßstück ist mit Hilfe einer Überwurfmutter 33 an einem Stutzen 34 lösbar befestigt, welcher am Gehäuse 22 des Massenspektrometers 7 befestigt ist. Eine vakuumbeständige Abdichtung wird durch den Dichtring 35 zwischen Paßstück 31 und Anschlußstutzen 34 erreicht.

Die Elektrode 21 ist im wesentlichen senkrecht zur Achse 30 der Ionenquelle angeordnet. Dadurch wird erreicht, daß möglichst alle Ionen, die eine die eingestellte Masse übersteigende Masse haben, auf die Elektrode auftreffen. Infolge der lösbaren Befestigung der Elektrode am Gehäuse 22 sind Wartungsarbeiten (z. B. Reinigung) in einfacher Weise möglich.

## Patentansprüche

1. Massenspektrometer (7) zur Feststellung von Ionen kleiner Masse, vorzugsweise Heliumionen, mit einer Ionenquelle (14), mit einem die Trennung der Ionen bewirkenden elektrischen oder magnetischen Feld und mit einem Ionenfänger (18), dadurch gekennzeichnet , daß sich in dem massendispersiven Feld eine Elektrode (21) befindet, welche derart ausgebildet und angeordnet ist, daß Ionen mit einer die eingestellte Masse überschreitenden Masse auf die Elektrode auftreffen.

2. Massenspektrometer nach Anspruch 1, dadurch gekennzeichnet, daß die Elektrode (21) stabförmig ausgebildet ist.

3. Massenspektrometer nach Anspruch 2, dadurch gekennzeichnet, daß die stabförmige Elektrode (21) senkrecht zur Achse der Ionenquelle angeordnet ist.

4. Massenspektrometer nach Anspruch 1, 2 oder 3, dadurch gekennzeichnet, daß die Elektrode (21) lösbar am Gehäuse (22) des Massenspektrometers (7) befestigt ist.

5. Massenspektrometer nach Anspruch 4, dadurch gekennzeichnet, daß die Elektrode (21) an einem Paßstück (31) gehaltert ist, das seinerseits am Gehäuse (22) lösbar befestigt ist.

6. Massenspektrometer nach Anspruch 5, dadurch gekennzeichnet, daß das Gehäuse (22) mit einem Anschlußstutzen (34) ausgerüstet ist, an dem das Paßstück (31) mit Hilfe einer Überwurfmutter (33) lösbar befestigt ist.

7. Massenspektrometer nach Anspruch 5 oder 6, dadurch gekennzeichnet , daß das Paßstück (31) gleichzeitig als Stromdurchführung ausgebildet ist.

8. Massenspektrometer nach Anspruch 5, 6 oder 7, dadurch gekennzeichnet, daß das Paßstück (31) mit einer Steckbuchse (32) ausgerüstet ist.
